# FASCICULE DE BREVET EUROPEEN

(11) **EP 1 323 853 B1**
(45) Date de publication et mention de la délivrance du brevet: **01.12.2004**
(21) Numéro de dépôt: 02360336.8
(22) Date de dépôt: 06.12.2002
(51) Int. Cl.: D02G 1/12

(54) **Procédé et dispositif de frisage de fils**
Verfahren und Vorrichtung zum Kräuseln von Fäden
Method and apparatus for crimping yarns

(30) Priorité: 21.12.2001 FR 0116757
(43) Date de publication de la demande: 02.07.2003
(73) Titulaire: SUPERBA (Société par Actions Simplifiée), 68100 Mulhouse (FR)
(72) Inventeur: Massotte, Philippe, 68420 Gueberschwihr (FR)
(74) Mandataire: Nuss, Pierre

(56) Documents cités:
- EP-A- 0 629 722
- WO-A-00/56962
- FR-A- 2 212 450
- GB-A- 1 415 655
- US-A- 3 292 230
- US-A- 3 309 751
- US-A- 3 587 145
- US-A- 3 636 149
- US-A- 3 639 955
- US-A- 4 115 907
- US-A- 4 854 021
- US-A- 5 419 023
- US-A- 5 647 109

## Description

La présente invention concerne le domaine de l'industrie textile, en particulier du traitement de fils par frisage, et a pour objet un procédé de frisage de fils.

L'invention a également pour objet un dispositif pour la mise en oeuvre de ce procédé.

Le frisage de fibres ou de fils textiles par utilisation de dispositifs dénommés boîtes à friser s'effectue selon un procédé connu. Ce procédé consiste à diriger les fils à friser entre deux rouleaux d'entraînement qui forcent lesdits fils dans un canal de compactage. Ce canal de compactage est généralement muni à son extrémité opposée aux rouleaux d'un clapet de retenue permettant d'assurer le compactage des fils à l'intérieur de la boîte à friser. Le clapet ou dispositif de retenue analogue a pour but d'augmenter la friction des fibres ou des fils sur les parois de la boîte de compactage jusqu'au point où le matériau à friser va perdre, à sa sortie des rouleaux d'entraînement, sa présentation sous forme longitudinale pour prendre une présentation ondulée générée par le frottement aval des fils sur les parois de la boîte à friser.

L'ondulation obtenue est appelée frisure primaire et cette frisure peut être très régulière, mais si la chambre de compactage a un volume ou une géométrie inadaptée, la frisure primaire va tendre à se transformer en une frisure secondaire qui aura pour effet de compacter le matériau différemment et, par conséquent, tendra à faire disparaître la frisure primaire régulière.

Généralement, les boîtes à friser mettent en oeuvre un fluide thermique, à savoir de la vapeur, pour la réalisation de tout ou partie de la frisure. Cette vapeur est alors injectée par des orifices situés sur les parois de la chambre de compactage de sorte que le matériau à friser a tendance à être expulsé hors de la boîte à friser. Il en résulte la nécessité d'appliquer une force de freinage d'autant plus importante en sortie de la boîte à friser, de sorte que le matériau tend d'autant plus à prendre davantage de frisure secondaire et, en corollaire, à perdre encore plus de frisure primaire.

Des machines à friser mettant en oeuvre un tel procédé sont notamment connues par FR-A-2 652 359 et US-A-5 647 109. Dans ces machines, il est impossible de créer et de conserver la frisure régulière des fibres ou des fils, du fait que la géométrie de la boîte de compactage et/ou le système de traitement thermique entraînent la destruction de celle-ci.

La présente invention a pour but de pallier ces inconvénients en proposant un procédé et un dispositif de frisage de fils permettant l'obtention d'une frisure parfaitement régulière, sans formation de frisure secondaire ou parasite.

A cet effet, le procédé de frisage de fils est caractérisé en ce qu'il consiste essentiellement à faire passer les fils dans une première zone de compactage d'une boîte à friser, pour l'obtention d'une frisure régulière, puis à réaliser, dans une deuxième zone présentant un espace libre délimité sur au moins un côté du ruban de fils, un préfixage de la frisure régulière obtenue, ainsi qu'un guidage de cette dernière, jusqu'à la sortie de la boîte à friser, par l'intermédiaire du fluide de préfixage.

L'invention a également pour objet un dispositif pour la mise en oeuvre de ce procédé, se présentant sous forme d'une boîte à friser pourvue d'une enceinte de compactage comportant des rouleaux d'entraînement coopérant avec des racles et une enceinte de préfixage et de guidage des fils frisés, caractérisé en ce que la section de l'enceinte de compactage est réglable et en ce que l'enceinte de préfixage et de guidage présente une section supérieure à celle du ruban de fils frisés obtenus, le ou les espaces supplémentaires délimités autour dudit ruban étant en relation avec les moyens de délivrance du fluide de fixage.

L'invention sera mieux comprise grâce à la description ci-après, qui se rapporte à un mode de réalisation préféré, donné à titre d'exemple non limitatif et expliqué avec référence aux dessins schématiques annexés, dans lesquels :
la figure 1 est une vue partielle représentant un dispositif conforme à l'invention ;
la figure 2 est une vue partielle en perspective à plus grande échelle, représentant la sortie de l'enceinte de compactage et l'enceinte de préfixage et de guidage du ruban obtenu, cette dernière enceinte étant représentée partiellement ;
la figure 3 est une vue partielle en perspective, à plus grande échelle, et en coupe de l'enceinte de compactage reliée à l'entrée de l'enceinte de préfixage et de guidage ;
la figure 4 est une vue schématique de dessus représentant le réglage de la section de l'enceinte de compactage ;
la figure 5 est une vue partielle en perspective représentant le moyen de réglage initial de la frisure, et
les figures 6 à 13 sont des vues en coupe représentant différentes géométries de la chambre de préfixage et de guidage.

La figure 1 des dessins annexés représente, à titre d'exemple, un dispositif pour la réalisation d'un frisage de fibres ou de fils textiles se présentant sous forme d'une boîte à friser pourvue d'une enceinte de compactage 1 comportant des rouleaux 2 d'entraînement coopérant avec des racles 3 (figures 3et 4) et une enceinte 5 de préfixage et de guidage des fils frisés 6.

Conformément à l'invention, ce dispositif met en oeuvre un procédé qui consiste essentiellement à faire passer les fils 4 dans une première zone de compactage d'une boîte à friser, pour l'obtention d'une frisure régulière 6, puis à réaliser, dans une deuxième zone 5, présentant un espace libre 5' délimité sur au moins un côté du ruban de fils, un préfixage de la frisure régulière 6 obtenue, ainsi qu'un guidage de cette dernière, jusqu'à la sortie de la boîte à friser, par l'intermédiaire du fluide de préfixage.

Selon une caractéristique de l'invention, le réglage et la formation initiale de la frisure sont réalisés par retenue de l'extrémité des fibres ou fils engagés dans la boîte à friser, en aval de l'enceinte de compactage 1. Ainsi, les fibres ou fils, qui passent entre les rouleaux d'entraînement 2 et qui sont poussés entre les racles 3, sont d'abord retenus dans l'enceinte de préfixage et de guidage 5 afin de réaliser une frisure initiale correspondant aux caractéristiques de frisures recherchées. La durée de retenue de fibres ou fils pour le début du frisage d'un ruban est déterminée en fonction des caractéristiques mécaniques propres des fibres ou fils et de celles de la frisure recherchée et sont avantageusement répertoriés sur un tableau ou une abaque permettant un réglage rapide de la boîte à friser pour chaque type de fibres ou de fils textiles.

Conformément à une autre caractéristique de l'invention, le préfixage de la frisure régulière 6 obtenue, ainsi que le guidage de cette dernière, jusqu'à la sortie de la boîte à friser, sont réalisés par l'intermédiaire du fluide de préfixage qui agit sur au moins une partie de la section du ruban frisé obtenu, dans un espace libre de la chambre de préfixage et de guidage.

Pour la mise en oeuvre de ce procédé, le dispositif, qui se présente sous forme d'une boîte à friser est caractérisé en ce que la section de l'enceinte 1 de compactage est réglable et en ce que l'enceinte 5 de préfixage et de guidage présente une section supérieure à celle du ruban de fils frisés 6 obtenus, le ou les espaces supplémentaires délimités autour dudit ruban 6 étant en relation avec les moyens de délivrance du fluide de fixage.

L'enceinte 1 de compactage, qui est constituée par des rouleaux d'entraînement 2 et par des racles 3, est réglable dans sa section par prévision de moyens 7 et 8 permettant, d'une part, un rapprochement mutuel des racles 3 et, d'autre part, un déplacement de la section d'entrée des racles 3 en direction ou à écartement des rouleaux d'entraînement 2. Le moyen de réglage 7 permettant le rapprochement mutuel des racles 3 est représenté à la figure 4 des dessins annexés sous forme d'un élément fileté à pas inverse, mais peut très bien être sous forme d'une paire de vérins commandés en synchronisme ou d'une tringlerie articulée rapprochant et écartant les racles 3.

Le moyen 8, qui est destiné à réaliser le déplacement de l'entrée des racles en direction des rouleaux d'entraînement 2 ou en sens opposé de ces rouleaux d'entraînement 2, est simplement représenté à la figure 4 par un trait d'axe et peut également être, soit sous forme d'un entraînement à vis et écrou agissant sur un moyen de guidage et de support commun au racle 3, soit d'entraînements individuels et synchronisés des racles.

De préférence, le réglage en écartement des racles 3 et le réglage de ces dernières par rapport aux rouleaux d'entraînement 2 sont effectués par un élément de commande centralisé synchronisant les deux mouvements de réglage. En effet, il est nécessaire d'effectuer simultanément ou quasi-simultanément le réglage de l'ouverture des racles 3 et leur positionnement par rapport aux rouleaux d'entraînement 2, afin de pouvoir disposer rapidement d'un réglage optimum de ces dernières.

L'enceinte 1 de compactage débouche sur l'enceinte 5 de préfixage et de guidage de la frisure régulière 6 obtenue, qui présente une section transversale intérieure supérieure à celle de ladite frisure 6 et qui est pourvue sur ses faces internes de moyens de délivrance du fluide de fixage, sous forme de buses ou analogues, non représentées. La section interne de l'enceinte 5 est agencée de manière à délimiter sur au moins un côté du ruban de fils frisés 6 obtenus un espace libre 5', de géométrie quelconque. Cet espace 5' permet une expansion du fluide de préfixage sans que ce dernier exerce une forte pression sur le ruban de fils frisés 6, cette pression étant, toutefois, suffisante pour guider de manière dynamique ledit ruban dans l'enceinte 5, c'est-à-dire pour favoriser sa progression dans ladite enceinte vers la sortie de cette dernière sur un dispositif 9 de convoyage ou de réception (figure 1).

Comme le montrent les figures 6 à 13 des dessins annexés, la section interne de l'enceinte 5 peut être du type à polygone régulier ou irrégulier et délimiter un espace 5' seulement d'un côté du ruban de fil frisé 6 ou sur deux côtés de ce ruban. De préférence, la section interne de l'enceinte 5 présentera une conformation telle que des espaces 5' de hauteur légèrement inférieure à la hauteur du ruban de fils frisés 6 sont délimités de part et d'autre dudit ruban 6 pour s'appuyer par leurs bords contre les coins de ce dernier (figures 8 à 11).

Selon une autre caractéristique de l'invention, non représentée aux dessins annexés, la section du ruban de fils frisés peut également être réglable en hauteur par prévision, au niveau des racles 3, de moyens de guidage déplaçables à coulissement entre lesdits racles, dans le sens de leur axe vertical. Dans ce qui précède, il est fait référence à un axe vertical des racles, qui correspondant, en fait, à la direction des axes des rouleaux d'entraînement 2. Bien entendu, cette notion de verticalité des racles est uniquement destinée à expliquer le positionnement et le déplacement des moyens de réglage de hauteur du ruban de fils frisés 6 par rapport à la largeur de ce ruban, étant entendu que la boîte à friser peut aussi bien présenter une orientation des axes des rouleaux d'entraînement verticale, qu'une orientation horizontale.

Selon une autre caractéristique de l'invention, le dispositif est pourvu, en outre, à l'extrémité de l'enceinte de préfixage et de guidage 5 opposée à celle reliée à l'enceinte de compactage 1, d'un moyen 10 de retenue des fibres ou fils, au début d'une opération de frisage. Ce moyen 10 peut avantageusement être constitué sous forme d'un clapet (figure 5) monté devant la sortie de ladite enceinte 5 et pouvant être actionnée par l'intermédiaire d'un dispositif de motorisation non représentée, dont le déclenchement à l'ouverture et à la fermeture est préférentiellement réalisé par l'intermédiaire d'un automate programmable et/ou par une commande à impulsion manuelle. Un tel dispositif de motorisation peut notamment être sous forme d'un vérin rotatif ou d'un vérin agissant sur l'axe du clapet par l'intermédiaire d'un levier ou encore sous forme d'un moteur électrique pas à pas. L'automate programmable pouvant commander un tel clapet est également d'un type connu pour l'homme du métier et peut, par exemple, prendre en considération des données numériques préétablies par un réglage d'apprentissage. Ainsi, il suffit, dans un premier temps, de réaliser pour chaque type de produit utilisé un essai de frisage préalable, afin de déterminer les caractéristiques de réglage permettant l'obtention des valeurs de frisage désirées en fonction du titre du produit à traiter et de la vitesse de défilement des fils et de reporter ces données sur un tableau ou une abaque, pour, ensuite, simplement programmer la machine en fonction des données de produit et de matériau final à obtenir. Le réglage préalable peut, par exemple, être réalisé par actionnement du clapet 10 au moyen d'une commande manuelle à impulsion.

En début d'opération de frisage de fils ou de fibres, la machine démarre automatiquement avec le clapet 10 en position de fermeture pendant une durée prédéterminée correspondant à la réalisation d'une frisure primaire initiale correspondant à la frisure à obtenir, puis ledit clapet 10 est automatiquement ouvert et l'opération de frisage peut se poursuivre normalement.

En outre, afin d'éviter la formation de condensation lors du démarrage de la machine, les parois supérieure et inférieure de l'enceinte de préfixage et de guidage 5 peuvent avantageusement être équipées d'un moyen intégré de chauffage, électrique ou à circulation de fluide chaud.

Afin de permettre un contrôle de la qualité du ruban de fils frisés 6, il peut être prévu, en outre, au moins une portion de paroi de l'enceinte 5 de préfixage et de guidage en matériau transparent. Ainsi, il est possible de réaliser une surveillance visuelle du ruban 6 et de contrôler la constance des caractéristiques du produit.

Selon une caractéristique de l'invention, non représentée aux dessins annexés, la paroi transparente peut être pourvue, en outre, d'un moyen optique de surveillance du produit obtenu coopérant avec un dispositif électronique de comparaison. Une telle installation de surveillance opto-électronique, qui met en oeuvre des moyens connus de l'homme du métier n'est pas décrite plus en détail. Cette installation permet de procéder à des vérifications par comparaison avec des données emmagasinées dans une mémoire électronique et, en liaison avec un automate programmable ou avec un système informatique de contrôle et de commande centrale d'agir sur les paramètres de fonctionnement de la machine.

Grâce à l'invention, il est possible de réaliser un frisage de fils dans une boîte à friser avec un contrôle parfait de la régularité de la frisure, cette dernière étant exposée pendant une partie de son passage dans la boîte à friser à un fluide de préfixage réalisant simultanément un guidage dynamique du ruban de fils frisés jusqu'à la sortie de la boîte à friser, ce en mettant en oeuvre au moins un espace uniquement occupé par le fluide de préfixage.

En outre, la géométrie de l'enceinte 5 de préfixage et de guidage permet de conserver de manière parfaite la frisure primaire générée dans l'enceinte de compactage 1.

Toutefois, l'invention permet également, par mise en oeuvre spécialement commandée pendant le frisage du clapet 10 formant le moyen de retenue, de réaliser une frisure irrégulière, à savoir primaire et secondaire, comme cela est possible avec les machines à friser connues actuellement.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Procédé de frisage de fibres ou de fils textiles dans une boîte à friser pourvue d'une enceinte de compactage (1) comportant des rouleaux (2) d'entraînement coopérant avec des racles (3) et une enceinte (5) de préfixage et de guidage des fils frisés (6), **caractérisé en ce qu'**il consiste essentiellement à faire passer les fils (4) dans une première zone de compactage d'une boîte à friser, pour l'obtention d'une frisure régulière (6), puis à réaliser, dans une deuxième zone (5) présentant un espace libre (5') délimité sur au moins un côté du ruban de fil, un préfixage de la frisure régulière (6) obtenue, ainsi qu'un guidage de cette dernière, jusqu'à la sortie de la boîte à friser, par l'intermédiaire du fluide de préfixage.

2. Procédé, suivant la revendication 1, **caractérisé en ce que** le réglage et la formation initiale de la frisure sont réalisés par retenue de l'extrémité des fibres ou fils engagés dans la boîte à friser, en aval de l'enceinte de compactage (1).

3. Procédé, suivant la revendication 1, **caractérisé en ce que** le préfixage de la frisure régulière (6) obtenue, ainsi que le guidage de cette dernière, jusqu'à la sortie de la boîte à friser, sont réalisés par l'intermédiaire du fluide de préfixage qui agit sur au moins une partie de la section du ruban frisé obtenu, dans un espace libre de la chambre de préfixage et de guidage.

4. Dispositif pour la mise en oeuvre du procédé suivant la revendication 1, se présentant sous forme d'une boîte à friser pourvue d'une enceinte de compactage (1) comportant des rouleaux (2) d'entraînement coopérant avec des racles (3) et une enceinte (5) de préfixage et de guidage des fils frisés (6), **caractérisé en ce que** la section de l'enceinte (1) de compactage est réglable et **en ce que** l'enceinte (5) de préfixage et de guidage présente une section supérieure à celle du ruban de fils frisés (6) obtenus, le ou les espaces supplémentaires délimités autour dudit ruban (6) étant en relation avec les moyens de délivrance du fluide de fixage.

5. Dispositif, suivant la revendication 4, **caractérisé en ce que** l'enceinte de compactage (1), qui est constituée par des rouleaux d'entraînement (2) et par des racles (3), est réglable dans sa section par prévision de moyens (7 et 8) permettant, d'une part, un rapprochement mutuel des racles (3) et, d'autre part, un déplacement de la section d'entrée des racles (3) en direction ou à écartement des rouleaux d'entraînement (2).

6. Dispositif, suivant la revendication 5, **caractérisé en ce que** le moyen de réglage (7) permettant le rapprochement mutuel des racles (3) est sous forme d'un élément fileté à pas inverse ou sous forme d'une paire de vérins commandés en synchronisme ou d'une tringlerie articulée rapprochant et écartant les racles (3).

7. Dispositif, suivant la revendication 5, **caractérisé en ce que** le moyen (8), qui est destiné à réaliser le déplacement de l'entrée des racles en direction des rouleaux d'entraînement (2) ou en sens opposé de ces rouleaux d'entraînement (2), est, soit sous forme d'un entraînement à vis et écrou agissant sur un moyen de guidage et de support commun au racle (3), soit d'entraînements individuels et synchronisés des racles.

8. Dispositif, suivant l'une quelconque des revendications 5 à 7, **caractérisé en ce que** le réglage en écartement des racles (3) et le réglage de ces dernières par rapport aux rouleaux d'entraînement (2) sont effectués par un élément de commande centralisé synchronisant les deux mouvements de réglage.

9. Dispositif, suivant la revendication 4, **caractérisé en ce que** l'enceinte de compactage (1) débouche sur l'enceinte (5) de préfixage et de guidage de la frisure régulière (6) obtenue, qui présente une section transversale intérieure supérieure à celle de ladite frisure (6) et qui est pourvue sur ses faces internes de moyens de délivrance du fluide de fixage, sous forme de buses ou analogues.

10. Dispositif, suivant la revendication 9, **caractérisé en ce que** la section interne de l'enceinte (5) est agencée de manière à délimiter sur au moins un côté du ruban de fils frisés (6) obtenus un espace libre (5'), de géométrie quelconque.

11. Dispositif, suivant la revendication 9, **caractérisé en ce que** la section interne de l'enceinte (5) est du type à polygone régulier ou irrégulier et délimite un espace (5') seulement d'un côté du ruban de fil frisé (6) ou sur deux côtés de ce ruban.

12. Dispositif, suivant la revendication 11, **caractérisé en ce que** la section interne de l'enceinte (5) présente une conformation telle que des espaces (5') de hauteur légèrement inférieure à la hauteur du ruban de fils frisés (6) sont délimités de part et d'autre dudit ruban (6) pour s'appuyer par leurs bords contre les coins de ce dernier.

13. Dispositif, suivant la revendication 4, **caractérisé en ce que** la section du ruban de fils frisés est réglable en hauteur par prévision, au niveau des racles (3), de moyens de guidage déplaçables à coulissement entre lesdits racles, dans le sens de leur axe vertical.

14. Dispositif, suivant la revendication 4, **caractérisé en ce qu'**il est pourvu, en outre, à l'extrémité de l'enceinte de préfixage et de guidage (5) opposée à celle reliée à l'enceinte de compactage (1), d'un moyen (10) de retenue des fibres ou fils, au début d'une opération de frisage.

15. Dispositif, suivant la revendication 14, **caractérisé en ce que** le moyen (10) est constitué sous forme d'un clapet monté devant la sortie de ladite enceinte (5) et pouvant être actionné par l'intermédiaire d'un dispositif de motorisation, dont le déclenchement à l'ouverture et à la fermeture est préférentiellement réalisé par l'intermédiaire d'un automate programmable et/ou par une commande à impulsion manuelle.

16. Dispositif, suivant la revendication 4, **caractérisé en ce que** les parois supérieure et inférieure de l'enceinte de préfixage et de guidage (5) sont équipées d'un moyen intégré de chauffage, électrique ou à circulation de fluide chaud.

17. Dispositif, suivant la revendication 4, **caractérisé en ce qu'**il est prévu, en outre, au moins une portion de paroi de l'enceinte (5) de préfixage et de guidage en matériau transparent.

18. Dispositif, suivant la revendication 17, **caractérisé en ce que** la paroi transparente est pourvue, en outre, d'un moyen optique de surveillance du produit obtenu coopérant avec un dispositif électronique de comparaison.

## Patentansprüche

1. Verfahren zum Kräuseln von Textilfasern oder ―fäden in einem Kräuselkasten, der mit einem Verdichtungsraum (1), der mit Rakeln (3) zusammenwirkende Antriebsrollen (2) aufweist, und einem Raum (5) zur Vorfixierung und zur Führung der gekräuselten Fäden (6) versehen ist, **dadurch gekennzeichnet, dass** das Verfahren im wesentlichen darin besteht, die Fäden (4) eine erste, zur Verdichtung dienende Zone des Kräuselkastens passieren zu lassen, um eine regelmäßige Kräuselung (6) zu erhalten, und dann in einer zweiten Zone (5), die einen Zwischenraum (5') aufweist, der zumindest auf einer Seite von einem Fadenband begrenzt wird, eine Vorfixierung der erhaltenen regelmäßigen Kräuselung (6) sowie eine Führung derselben bis zum Auslass des Kräuselkastens mittels eines Vorfixierungsfluids durchzuführen.

2. Verfahren nach Anspruch 1, **dadurch gekennzeichnet, dass** die Regelung und die initiale Bildung der Kräuselung durch ein Zurückhalten des Endes der in den Kräuselkasten eingeleiteten Fasern oder Fäden stromabwärts des Verdichtungsraums (1) durchgeführt werden.

3. Verfahren nach Anspruch 1, **dadurch gekennzeichnet, dass** die Vorfixierung der erhaltenen regelmäßigen Kräuselung (6) sowie die Führung derselben bis zum Auslass des Kräuselkastens mittels des Vorfixierungsfluids erfolgt, das in einem freien Zwischenraum der Vorfixierungs- und Führungskammer auf zumindest einen Teil des Querschnitts des erhaltenen gekräuselten Bandes einwirkt.

4. Vorrichtung zur Durchführung des Verfahrens nach Anspruch 1, die in Form eines Kräuselkastens vorliegt, der mit einem Verdichtungsraum (1), der mit Rakeln (3) zusammenwirkende Antriebsrollen (2) aufweist, und einem Raum (5) zur Vorfixierung und zur Führung der gekräuselten Fäden (6) versehen ist, **dadurch gekennzeichnet, dass** der Querschnitt des Raums (1) zur Verdichtung einstellbar/regelbar ist und dass der Raum (5) zur Vorfixierung und zur Führung einen Querschnitt aufweist, der größer ist als jener des erhaltenen Bandes von gekräuselten Fäden (6), wobei der oder die zusätzlichen Zwischenräume, die um das Band (6) herum abgegrenzt sind, in Beziehung mit den Mitteln zum Liefern des Fixierungsfluids stehen.

5. Vorrichtung nach Anspruch 4, **dadurch gekennzeichnet, dass** der Verdichtungsraum (1), der durch Antriebsrollen (2) und durch Rakeln (3) gebildet ist, in seinem Querschnitt durch das Vorsehen von Mitteln (7 und 8) einstellbar/regelbar ist, die einerseits eine gegenseitige Annäherung der Rakeln (3) und andererseits eine Verschiebung des Einlassabschnitts der Rakeln (3) in Richtung hin zu oder weg von den Antriebsrollen (2) erlaubt.

6. Vorrichtung nach Anspruch 5, **dadurch gekennzeichnet, dass** das die gegenseitige Annäherung der Rakeln (3) erlaubende Einstell-/Regelungsmittel (7) in Form eines Gewindeelements mit umgekehrter Steigung oder eines Paares von gleichzeitig betätigten Verstellspindeln oder eines Gelenkgestänges, das die Rakeln (3) aufeinander zu und voneinander weg bewegt, vorgesehen ist.

7. Vorrichtung nach Anspruch 5, **dadurch gekennzeichnet, dass** das Mittel (8), das zur Durchführung der Verschiebung des Einlasses der Rakeln in Richtung der Antriebsrollen (2) oder in Gegenrichtung dieser Antriebsrollen (2) entweder in Form von Schraube und Mutter, die auf ein für die Rakel (3) gemeinsames Führungs- und Haltemittel einwirken, oder von individuellen und synchronisierten Rakelantrieben vorgesehen ist.

8. Vorrichtung nach einem der Ansprüche 5 bis 7, **dadurch gekennzeichnet, dass** die Einstellung/Regelung des Abstands der Rakeln (3) und die Einstellung/Regelung derselben in Bezug auf die Antriebsrollen (2) durch ein zentralisiertes Antriebselement erfolgt, das die beiden Einstellungs-/Regelungsbewegungen synchronisiert.

9. Vorrichtung nach Anspruch 4, **dadurch gekennzeichnet, dass** der Verdichtungsraum (1) in den Raum (5) zur Vorfixierung und Führung der erhaltenen regelmäßigen Kräuselung (6) mündet, der einen Innenquerschnitt aufweist, der größer ist als jener der Kräuselung (6), und der an seinen Innenflächen mit Mitteln zum Liefern des Fixierungsfluids in Form von Düsen oder dergleichen versehen ist.

10. Vorrichtung nach Anspruch 9, **dadurch gekennzeichnet, dass** der Innenquerschnitt des Raums (5) derart ausgebildet ist, dass zumindest auf einer Seite des Bandes von erhaltenen gekräuselten Fäden (6) ein freier Zwischenraum (5') mit einer beliebigen Geometrie abgegrenzt ist.

11. Vorrichtung nach Anspruch 9, **dadurch gekennzeichnet, dass** der Innenquerschnitt des Raums (5) dem Typ eines regelmäßigen oder unregelmäßigen Vielecks entspricht und einen Zwischenraum (5') nur auf einer Seite des Bandes von gekräuselten Fäden (6) oder auf beiden Seiten dieses Bandes begrenzt.

12. Vorrichtung nach Anspruch 11, **dadurch gekennzeichnet, dass** der Innenquerschnitt des Raums (5) eine Konfiguration derart aufweist, dass Zwischenräume (5') mit einer Höhe, die geringfügig kleiner ist als die Höhe des Bandes von gekräuselten Fäden (6), beiderseits des Bandes (6) abgegrenzt sind, um sich mit ihren Rädern an den Ecken des letzteren abzustützen.

13. Vorrichtung nach Anspruch 4, **dadurch gekennzeichnet, dass** der Querschnitt des Bandes von gekräuselten Fäden in der Höhe einstellbar/regelbar ist, indem in Höhe der Rakeln (3) Führungsmittel vorgesehen sind, die in Richtung ihrer vertikalen Achse zwischen den Rakeln verschiebbar sind.

14. Vorrichtung nach Anspruch 4, **dadurch gekennzeichnet, dass** an dem Ende des Vorfixierungs- und Führungsraums (5), das dem mit dem Verdichtungsraum (1) verbundenen Ende gegenüberliegt, des weiteren ein Mittel (10) zum Zurückhalten der Fasern oder Fäden zu Beginn eines Kräuselungsvorgangs vorgesehen ist.

15. Vorrichtung nach Anspruch 14, **dadurch gekennzeichnet, dass** das Mittel (10) in Form einer Klappe ausgebildet ist, die vor dem Auslass des Raums (5) montiert ist und mittels einer Motorisierungsvorrichtung, deren Ansteuerung zum Öffnen und zum Schließen mittels eines programmierbaren Automaten und/oder einer manuellen Antriebssteuerung erfolgt, betätigt werden kann.

16. Vorrichtung nach Anspruch 4, **dadurch gekennzeichnet, dass** die obere und die untere Wand des Vorfixierungs- und Führungsraums (5) mit einem integrierten Mittel zum elektrischen Beheizen oder zum Beheizen durch die Zirkulation eines heißen Fluids versehen sind.

17. Vorrichtung nach Anspruch 4, **dadurch gekennzeichnet, dass** ferner wenigstens ein Wandabschnitt des Vorfixierungs- und Führungsraums (5) aus transparentem Material vorgesehen ist.

18. Vorrichtung nach Anspruch 17, **dadurch gekennzeichnet, dass** die transparente Wand femer mit einem optischen Mittel zur Überwachung des erhaltenen Produkts versehen ist, das mit einer elektronischen Vergleichsvorrichtung zusammenwirkt.

## Claims

1. Method for crimping textile fibres or yarns in a crimping box that is provided with a compaction chamber (1) comprising driving rollers (2), which cooperate with scrapers (3), and a chamber (5) for pre-setting and guiding the crimped yarns (6), **characterised in that** it substantially consists in conveying the yams (4) into a first compaction zone of a crimping box, in order to obtain uniform crimping (6), and then, in a second zone (5) having a free space (5') that is delimited on at least one side of the yarn strand, in pre-setting the obtained uniform crimping (6) and guiding said crimping to the outlet of the crimping box, by means of the pre-setting fluid.

2. Method according to claim 1, **characterised in that** the crimping is adjusted and initially formed by retaining the end of the fibres or yams inserted in the crimping box, downstream of the compaction chamber (1).

3. Method according to claim 1, **characterised in that** the obtained uniform crimping (6) is pre-set and guided to the outlet of the crimping box by means of the pre-setting fluid, which acts on at least a part of the section of the obtained crimped strand, in a free space in the pre-setting and guiding chamber.

4. Device for carrying out the method according to claim 1, in the form of a crimping box that is provided with a compaction chamber (1) comprising driving rollers (2), which cooperate with scrapers (3), and a chamber (5) for pre-setting and guiding the crimped yarns (6), **characterised in that** the section of the compaction chamber (1) is adjustable, and **in that** the pre-setting and guiding chamber (5) has a larger section than the strand of obtained crimped yarns (6), the supplementary space or spaces delimited around said strip (6) being related to the means for delivering the setting fluid.

5. Device according to claim 4, **characterised in that** the section of the compaction chamber (1), which comprises driving rollers (2) and scrapers (3), may be adjusted by providing means (7 and 8) which, on the one hand, allow the scrapers (3) to be brought close together and, one the other hand, allow the inlet section of the scrapers (3) to be displaced in the direction of, or at a distance from, the driving rollers (2).

6. Device according to claim 5, **characterised in that** the adjusting means (7), which allows the scrapers (3) to be brought closer together, is in the form of an element that is threaded with reverse pitch, or in the form of a pair of cylinders controlled in synchronisation, or of an articulated linkage, drawing the scrapers (3) together and apart.

7. Device according to claim 5, **characterised in that** the means (8), which is intended to displace the inlet of the scrapers in the direction of the driving rollers (2) or in the opposite direction to these driving rollers (2), is in the form either of a screw-and-nut drive acting on a guiding and support means that is common to the scraper (3), or of individual synchronised drives of the scrapers.

8. Device according to any one of claims 5 to 7, **characterised in that** the spacing of the scrapers (3) and the adjustment thereof relative to the driving rollers (2) are brought about by a centralised control element that synchronises the two adjustment movements.

9. Device according to claim 4, **characterised in that** the compaction chamber (1) opens into the chamber (5) for pre-setting and guiding the obtained uniform crimping (6), which has a larger internal cross-section than said crimping (6) and is provided on its internal faces with means for delivering the setting fluid, in the form of nozzles or the like.

10. Device according to claim 9, **characterised in that** the internal section of the chamber (5) is configured so as to delimit, on at least one side of the strand of obtained crimped yarns (6), a free space (5'), of any shape.

11. Device according to claim 9, **characterised in that** the internal section of the chamber (5) is of the regular or irregular polygon type, and delimits a space (5') only on one side of the crimped yarn strand (6) or on two sides of this strand.

12. Device according to claim 11, **characterised in that** the internal section of the chamber (5) is of a configuration such that spaces (5') that are slightly lower than the strand of crimped yarns (6) are delimited on either side of said strand (6), so that their edges rest against the comers of said strand.

13. Device according to claim 4, **characterised in that** the height of the section of the strand of crimped yams may be adjusted by providing, in the region of the scrapers (3), guiding means that may be displaced in a sliding manner between said scrapers, in the direction of the vertical axis of said means.

14. Device according to claim 4, **characterised in that** it is also provided, at the end of the pre-setting and guiding chamber (5) that is remote from that connected to the compaction chamber (1), with a means (10) for retaining the fibres or yarns at the start of a crimping process.

15. Device according to claim 14, **characterised in that** the means (10) is in the form of a valve that is mounted in front of the outlet of said chamber (5) and is capable of being actuated by means of a motorisation device, the opening and closing mechanism of which is preferably triggered by means of a programmable controller and/or by a manual pulse command.

16. Device according to claim 4, **characterised in that** the upper and lower walls of the pre-setting and guiding chamber (5) are equipped with an electric or hot fluid-circulation, integrated heating means.

17. Device according to claim 4, **characterised in that** at least one wall portion of the pre-setting and guiding chamber (5), which is made of a transparent material, is also provided.

18. Device according to claim 17, **characterised in that** the transparent wall is also provided with an optical means for monitoring the obtained product, which means cooperates with an electronic comparison device.
